# EUROPÄISCHE PATENTSCHRIFT

(11) **EP 0 541 117 B1**
(45) Veröffentlichungstag und Bekanntmachung des Hinweises auf die Patenterteilung: **14.02.1996**
(21) Anmeldenummer: 92119066.6
(22) Anmeldetag: 06.11.1992
(51) Int. Cl.: E06B 3/26, E06B 9/58, E06B 3/964, E04H 1/02

(54) **Container, insbesondere Wohncontainer**
Container, especially an habitable one
Conteneur, particulièrement abri-conteneur habitable

(30) Priorität: 06.11.1991 DE 4136482
(43) Veröffentlichungstag der Anmeldung: 12.05.1993
(73) Patentinhaber: Weimar, Karl-Heinz, D-49504 Lotte (DE)
(72) Erfinder: Weimar, Karl-Heinz, D-49504 Lotte (DE)
(74) Vertreter: Busse & Busse Patentanwälte

(56) Entgegenhaltungen:
- CA-A- 1 262 077
- DE-A- 3 012 941
- DE-U- 8 335 666
- FR-A- 2 647 498
- US-A- 2 984 299

## Beschreibung

Die Erfindung bezieht sich auf einen Container, insbesondere Wohncontainer, mit Nischendurchbrechungen zur Anordnung von Fenster, Türen und dgl. aufweisenden Wandteilen in vorzugsweise Leichtbauweise zur Umgrenzung eines Containerinnenraumes, wobei Fenster und/oder Türen senkrechte und waagerechte, an jeweiligen Nischenwänden festlegbare, vorzugsweise aus Aluminium bestehende Hauptrahmenprofile umfassen und senkrechten Hauptrahmenprofilen Führungen zur Anordnung von beweglichen Sonnenschutzelementen wie Jalousieleisten zugeordnet sind (z.B. DE-U-8 335 666).

Container der vorgenannten Art sind insbesondere dazu bestimmt, schnell und flexibel bewohnbaren Raum zur Verfügung stellen zu können, beispielsweise zur Nutzung als Büroraum, Krankenzimmer, Operationssaal und dergleichen. Üblicherweise sind dazu derartige Container rechteckförmig und stapelbar ausgebildet und werden je nach den zur Verfügung stehenden Platzverhältnissen beispielsweise auch auf Dächern von Holzhäusern oder sonstigen der Witterung frei ausgesetzten Stellen aufgestellt. Insbesondere im Bereich von Nischendurchbrechungen und daher in Bereich von Fenstern und Türen sind Vorsorgemaßnahmen zu ergreifen, um eine hinreichende Witterungsbeständigkeit und Dichtheit des Containerinnenraumes zu gewährleisten. Dies erfordert in aller Regel besondere Abdichtungen und Profilverkleidungen von Spalten zwischen Türen bzw. Fenstern und angrenzenden Nischenwänden. Da Fenster und ggf. auch Türen mit Sonnenschutzelementen wie Jalousien bzw. Rolladen zu versehen sind, sind an den Fenstern noch besondere Führungsschienen vorzusehen, die gleichfalls der Witterung, insbesondere auch einer erheblichen Windbeanspruchung, ausgesetzt sind. In herkömmlicher Bauweise werden Führungsschienen auf Fensterhauptrahmenprofile aufgeschraubt oder aufgeklipst. Insgesamt geht damit ein nicht unerheblicher Material- und Montageaufwand einher, wobei insbesondere im Bereich der Rolladenführungen der Materialverschleiß erheblich ist.

Der Erfindung liegt die Aufgabe zugrunde, einen Container der eingangs genannten Art zu schaffen, der bei vermindertem Materialaufwand in handhabungstechnisch einfacherer Weise herzustellen ist und sich darüber hinaus durch gute Verschleißfestigkeit auszeichnet.

Zur Lösung dieser Aufgabe zeichnet sich der Container der eingangs genannten Art durch die im kennzeichnenden Teil des Anspruchs 1 angegebenen Merkmale aus. Hinsichtlich wesentlicher weiterer Ausgestaltungen wird auf die Ansprüche 2 bis 12 verwiesen.

Bei dem Container nach der Erfindung lassen sich Fenster und/oder Türen mit Sonnenschutzelementen sowie auch mit integrierten ästen zur Anordnung von Sonnenschutzelementen wie Rolladen mit vermindertem Materialaufwand anordnen, da das senkrechte Rahmenprofil und das Schienenprofil gemeinsam ein Fenster bzw. Türsenkrecht- und hauptrahmenteil mit integrierter Führung für Sonnenschutzelemente bilden, wobei die Sonnenschutzelementeführung nach außen hin im wesentlichen bündig mit der Außenhaut der Außenwandung abschließen kann und der die Außenhaut des Wandteils bedeckende Randansatz gleichfalls schon eine Spaltabdichtung bzw -abdeckung bildet. Die Sonnenschutzelementführung ist dabei vorzugsweise in der Nische versenkt angeordnet, so daß sie beispielsweise auch in luftiger Höhe aufgestellten Containern nur noch wenig Angriffsfläche für quer vorbeistreichende Winde bieten kann. Dadurch sind die Teile einem gegenüber herkömmlichen Container verminderten Verschleiß ausgesetzt. Neben der Materialersparnis geht mit dem erfindungsgemäßen Container auch ein verminderter Montageaufwand einher, da der Randansatz gleichfalls bei der Montage einen Anschlag bietet.

Insbesondere im Eckbereich ist durch einen 45°-Gehrungsschnitt der Rahmenprofile sicherzustellen, daß senkrechte und waagerechte Rahmenprofile mittels eines Befestigungselementes aneinander festzulegen sind. Die Führungsschiene läuft jedoch von außen her sichtbar weiter und überlappt mithin den Gehrungs-Eckbereich, so daß sich von außen her sichtbar ein kompletter Durchlauf des Schienenprofils mit dahinter angeordneter 45°-Gehrung des Rahmenprofils ergibt. Undichtigkeiten zwischen Führungsschiene und Rahmenprofilen können mithin auch nicht auftreten.

Weitere Vorteile und Einzelheiten der Erfindung ergeben sich aus der Zeichnung und der nachfolgenden Beschreibung. In der Zeichnung zeigen:
- Fig. 1: eine Querschnittsdarstellung (ausschnitssweise) eines Wohncontainers nach der Erfindung im Bereich einer Nischendurchbrechung mit eingesetztem Fensterrahmen sowie daran festgelegter Profilschiene;
- Fig. 2: eine Querschnittsdarstellung des waagerechten Fensterrahmenprofils des Ausführungsbeispiels nach Fig. 1, und
- Fig. 3: eine Schnittdarstellung entsprechend der Schnittlinie III/III in Figur 1.
- Fig. 4: eine perspektivische zusammenbaudarstellung eines Ausführungbeispiels eines senkrechten Hauptrahmenprofils und eines waagerechten Hauptrahmenprofil mittels eines einsteckbaren Eckverbinders, und
- Fig. 5: eine perspektivische Ansicht von hinten eines Eckbereiches eines montierten Fensterrahmens (ausschnittsweise).

In der Zeichnung sind nur die zum unmittelbaren Verständnis der Erfindung dargestellten Teile des Ausführungsbeispiels eines Wohncontainers nach der Erfindung näher gezeigt.

Der im einzelnen nicht näher dargestellte Wohncontainer hat im montierten Zustand senkrecht stehende Wandteile 1 mit einer Wanddurchbrechung bzw. Nischendurchbrechung 2 zur Anordnung von Fenstern aus vorzugsweise Aluminium. Das Fenster hat senkrechte Rahmenprofile 3 sowie waagerechte Rahmenprofile 4 mit Deckprofil 4b. Diese Fensterrahmenprofile 3 und 4 erstrecken sich zur Außenhaut 1b mit rückversetztem Lageabstand, so daß sie in der Nischendurchbrechung 2 von der Außenhaut her gesehen versenkt angeordnet sind. An den Fensterrahmenprofilen 3 und 4 ist ein mit einer Sägezahnprofilierung versehener abgewinkelter Befestigungsschenkel 5 angeformt, der in dem in Fig. 1 gezeigten montierten Ausführungsbeispiel von einem Dichtelement 6 umgriffen ist. In den von dem abgewinkelten Befestigungsschenkel umgrenzten Raum greift ein gleichfalls mit einer Sägezahnprofilierung versehener Halteschenkel 7 ein, der die Innenhaut 1a des Wandteils 1 bedeckt und mithin den Spalt zwischen Wand 1 und Rahmenprofil 3 zum Containerinnenraum hin abdeckt. Aufgrund der vorgesehenen Sägezahnprofilierungen und dem vorgesehenen Dichtelement 6 ist es unter Reib- bzw. Klemmschluß in äußerst einfacher Weise möglich, die vorgesehenen Teile unter Spaltabdeckung auf verschiedene Wanddicken bzw. -stärken einzustellen.

In schwalbenschwanzförmige Formausnehmungen 8 des Fensterrahmenprofils 3 greifen als thermische Trennelemente ausgebildete Kunststoffbefestigungsteile 9 ein, die andererseits in entsprechend ausgebildete schwalbenschwanzförmige Ansätze eines Schienenprofils 10 zur beweglichen Halterung bzw. Führung eines Rolladens ein. Dieses Schienenprofil 10 hat ein von seitlichen Schenkeln 11a und 11b seitlich umgrenzten und im Querschnitt im wesentlichen U-förmig ausgebildeten Führungsraum 12 sowie einen Hohlraum 16. An dem seitlichen Schenkel 11a sowie 11b sind Räume 13 und 17 zur Anordnung von nicht dargestellten Bürsten oder Gummidichtungen zur Geräuschdämpfung des Jalousielaufs vorgesehen. An diesem Hohlraum 13 schließt sich von außen her gesehen ein Randansatz 14 an, der unter Zwischenlage einer Dichtung 15 an der Außenhaut 1b der Wand 1 anliegt und das gesamte Fenster nach außen hin in etwa bündig mit der Außenhaut 1 abdeckt.

Wie im einzelnen näher aus den Fig. 3 bis 5 hervorgeht, sind senkrechte Rahmenprofile 3 und waagerechte Rahmenprofile 4 sowie die Profilschiene 10 über Eckverbinder 20 mit einem speziellen Eckverbindungsschnitt aneinander gehaltert. Dazu wird das Schienenprofil 10 im Winkel von 90° abgehängt, wobei mit einem Fräsersatz oder zum Beispiel mit dem Randansatz 14 im Winkel stehenden Sägen das Rahmenprofil geschnitten, ohne hierbei den äußeren Profilschienenschenkel 11b zu berücksichtigen. Hierdurch ergibt sich, von außen her gesehen, ein kompletter Durchlauf der Profilschiene 10, dahinter und damit verdeckt ein unter 45°-Gehrung geschnittenes Rahmenprofil 3 in der gleichen Bautiefe ausgenommen wie das daran anstoßende waagerechte Rahmenprofil 4 (Fig. 2 + 4). Letzteres ist zu dem Profil 3 kongruent ausgebildet.

Damit geht eine erhebliche Material- und Montageersparnis einher. Ein Aussetzen von Befestigungsbzw. Klipselementen durch die direkt gehalterte bzw. auch angepreßte Profilschiene entfällt. Zusätzlich können Undichtigkeiten zwischen der Profilschiene und Rahmenprofilen nicht auftreten.

## Patentansprüche

1. Container, insbesondere Wohncontainer, mit Nischendurchbrechungen (2) zur Anordnung von aufschwenkbaren oder kippbaren Fenstern, Türen oder dgl. aufweisenden Wandteilen (1) in vorzugsweise Leichtbauweise zur Umgrenzung eines Containerinnenraumes, wobei Fenster und/oder Türen senkrechte und waagerechte, an den jeweiligen Nischenwänden festlegbare, vorzugsweise aus Aluminium bestehende Hauptrahmenprofile umfassen und senkrechten Hauptrahmenprofilen Führungen zur beweglichen Anordnung von Sonnenschutzelementen wie Jalousieleisten zugeordnet sind, **dadurch gekennzeichnet,** daß ein senkrechtes Hauptrahmenprofil durch ein mit Lageabstand zur AuBenwandhaut (1b) des Wandteils (1) in der Nische angeordnetes senkrechtes Rahmenprofil (3) sowie ein die Führung für das Sonnenschutzelement ausbildendes senkrechtes Schienenprofil (10) gebildet ist, wobei das senkrechte Schienenprofil (10) einen stegartigen, die Außenhaut (1b) des Wandteils (1) bedeckenden Randansatz (14) hat, und daß ein waagerechtes Hauptrahmenprofil durch ein gleichfalls mit Lageabstand zur Außenwandhaut (1b) des Wandteils (1) angeordnetes waagerechtes Rahmenprofil (4) und ein Deckprofil (4b) gebildet ist, wobei das Schienenprofil (10) im Nischeneckbereich einen das Deckprofil (4b) zumindest bereichsweise übergreifenden Profilschenkel (11b) hat.

2. Container nach Anspruch 1, **dadurch gekennzeichnet,** daß einerseits das senkrechte Rahmenprofil (3) und das Schienenprofil (10) und andererseits das waagerechte Rahmenprofil (4) und das Deckprofil thermisch voneinander getrennt sind.

3. Container nach Anspruch 1 oder 2, **dadurch gekennzeichnet,** daß sich das senkrechte Rahmenprofil (3) und das zugeordnete senkrechte Schienenprofil (10) gemeinsam über die Nischentiefe erstrecken und gemeinsam eine der Wandstärke des Wandteils (1) entsprechende Quererstreckung haben.

4. Container nach einem der Ansprüche 1 bis 3, **dadurch gekennzeichnet,** daß ein waagerechtes Rahmenprofil (4) und ein senkrechtes Rahmenprofil (3) mit einem 45°-Gehrungseckbereich aneinander festlegbar sind, wobei das Schienenprofil (10) einen das Deckprofil (4b) übergreifenden Profilschenkel (11) mit waagerechter Stirnkante hat und sich über die Eckverbindung des senkrechten und des waagerechten Rahmenprofils (3,4) erstreckt.

5. Container nach Anspruch 4, **dadurch gekennzeichnet,** daß das senkrechte und das waagerechte Rahmenprofil (3,4) über einen sickbaren oder schraubbaren Eckverbinder aneinander festlegbar sind.

6. Container nach einem der Ansprüche 1 bis 5, **dadurch gekennzeichnet,** daß das senkrechte Rahmenprofil (3) und das Schienenprofil (10) einteilig ausgebildet sind.

7. Container nach einem der Ansprüche 1 bis 6,
**dadurch gekennzeichnet,** daß das Schienenprofil (10) an dem senkrechten Rahmenprofil (3) angepreßt ist.

8. Container nach einem der Ansprüche 1 bis 6,
**dadurch gekennzeichnet,** daß das senkrechte Rahmenprofil (3) und das Schienenprofil (10) sowie das waagerechte Rahmenprofil (4) und das Deckprofil (4b) zweistückig ausgebildet sind und über zumindest einen als thermische Trennung ausgebildeten Verbinder (9) aneinander festlegbar sind.

9. Container nach einem der Ansprüche 1 bis 8,
**dadurch gekennzeichnet,** daß das Schienenprofil (14) einen Hohlraum (16) sowie einen sich an eine seitliche Begrenzung dieses Hohlraums (16) ananschließenden, im Querschnitt im wesentlichen U-förmigen Führungsraum (12) mit an Seitenschenkeln (11a), (11b) vorgesehenen, einander zugewandten Nutbefestigungsrandansätzen (13) aufweist.

10. Container nach einen der Ansprüche 1 bis 9, **dadurch gekennzeichnet,** daß an dem senkrechten Rahmenprofil (3) ein variabel festlegbares Spaltabdeckungsprofil (7) befestigbar ist.

11. Container nach Anspruch 10, **dadurch gekennzeichnet,** daß das Spaltabdeckungsprofil (7) unter Zwischenlage eines elastischen Halteelementes (6) an dem senkrechten Rahmenprofil (3) festlegbar ist.

12. Container nach Anspruch 10 oder 11, **dadurch gekennzeichnet,** daß das senkrechte Rahmenprofil (3) einen mit einer Sägezahnprofilierung versehenen abgewinkelten Befestigungsschenkel (5) und das Spaltabdeckungsprofil (7) gleichfalls einen mit einer Sägezahnprofilierung versehenen Halteschenkel aufweist.

## Claims

1. A container, particularly a habitable container, with niche apertures (2) for the disposition of wall parts (1) comprising upwardly pivotable or tiltable windows, doors or the like, of preferably light construction for bounding a container interior, whereby windows and/or doors comprise vertical and horizontal main frame profiles which can be fixed on the respective niche walls and preferably consisting of aluminium and, associated with vertical main frame profiles, guides for the movable disposition of sunshade elements such as louvred blinds, characterised in that a vertical main frame profile is formed by a vertical frame profile (3) disposed in the niche and at a distance from the outer wall skin (16) of the wall part (1) and a vertical rail profile (10) constituting the guide for the sunshade element, whereby the vertical rail profile (10) has a web-like marginal projection (14) which covers the outer skin (16) of the wall part (1) and in that a horizontal main profile part is formed by a horizontal frame profile (3) disposed likewise at a distance from the outer wall skin (16) of the wall part (1) and a masking profile (4b), the rail profile (10) having in the region of the niche corner a profile flange (11b) which engages over at least areas of the masking profile (4b).

2. A container according to claim 1, characterised in that the vertical frame profile (3) and the rail profile (10) on the one hand and the horizontal frame profile (4) and the masking profile on the other are thermally separated from one another.

3. A container according to claim 1 or 2, characterised in that the vertical frame profile (3) and the associated vertical rail profile (10) jointly extend over the niche depth and jointly extend transversely over the wall thickness of the wall part (1).

4. A container according to one of claims 1 to 3, characterised in that a horizontal frame profile (4) and a vertical frame profile (3) can be fixed to each other with a corner zone having a 45° mitre, whereby the rail profile (10) has a profile flange (11) with a horizontal edge and engaging over the masking profile (4b) and extending over the corner joint of the vertical and horizontal frame profiles (3, 4).

5. A container according to claim 4, characterised in that the vertical and the horizontal frame profiles (3, 4) are adapted to be fixed to each other by a crimpable or screwable corner connector.

6. A container according to one of claims 1 to 5, characterised in that the vertical frame profile (3) and the rail profile (10) are constructed in one piece.

7. A container according to one of claims 1 to 6, characterised in that the rail profile (10) is press-fitted on the vertical frame profile (3).

8. A container according to one of claims 1 to 6, characterised in that the vertical frame profile (3) and the rail profile (10) as well as the horizontal frame profile (4) and the masking profile (4b) are of two-piece construction and can be fixed to one another by at least one connector (9) constructed as a thermal separation.

9. A container according to one of claims 1 to 8, characterised in that the rail profile (14) has a cavity (16) and, adjacent a lateral boundary of this cavity (16), a cross-sectionally substantially U-shaped guide space (12) with groove fixing edge projections (13) which face one another and are provided on lateral flanges (11a, 11b).

10. A container according to one of claims 1 to 9, characterised in that a variably fixable gap masking profile (7) can be fixed on the vertical frame profile (3).

11. A container according to claim 10, characterised in that the gap masking profile (7) can be fixed on the vertical frame profile (3) through an interposed flexible retaining element (6).

12. A container according to claim 10 or 11, characterised in that the vertical frame profile (3) comprises an angled-over fixing flange (5) which has a sawtooth profiling, the gap masking profile (7) likewise comprising a retaining flange which has a sawtooth profiling.

## Revendications

1. Conteneur, en particulier abri-conteneur habitable, dont les éléments de parois (1) sont percés d'ouvertures en forme de niches (2) pour recevoir des fenêtres, des portes et objets analogues, ces éléments de parois, de préférence du type construction légère, délimitant le volume interne du conteneur, les fenêtres et/ou les portes verticales et horizontales qui peuvent être fixées aux parois à niches, étant constituées avantageusement par des cadres principaux réalisés en profilés d'aluminium, tandis que des guidages de montage d'éléments mobiles de protection contre le scleil, tels que des lames de jalousie, sont associés aux profilés verticaux des cadres, ce conteneur présentant les caractéristiques suivantes :
- un profilé vertical du cadre principal est constitué par un profilé vertical (3) du cadre monté dans la niche à une certaine distance de la surface externe (1b) de la paroi (1), ainsi que par un rail profilé (10) vertical servant de guidage à l'élément de protection contre le soleil ;
- le rail profilé (10) vertical comporte un rebord latéral (14) en forme d'aile recouvrant la surface externe (1b) de la paroi (1) ;
- un profilé horizontal du cadre principal est constitué par un profilé horizontal (4) du cadre monté également à une certaine distance de la surface externe (1b) de la paroi (1), ainsi que par un profilé de couverture (4b) ;
- le rail profilé (10) présente, dans la niche, une aile (11b) recouvrant, au moins dans certaines zones le profilé de couverture (4b).

2. Conteneur selon la revendication 1, caractérisé en ce que d'une part le profilé vertical (3) du cadre avec le rail profilé (10), et d'autre part le profilé horizontal (4) du cadre avec le profilé de couverture sont isolés thermiquement les uns des autres.

3. Conteneur selon la revendication 1 ou 2, caractérisé en ce que le profilé vertical (3) du cadre et le rail profilé (10) qui lui est associé, occupent ensemble la profondeur de la niche, leur encombrement transversal global correspondant à l'épaisseur de la paroi (1).

4. Conteneur selon l'une des revendications 1 à 3, caractérisé en ce qu'un profilé horizontal (4) et un profilé vertical (3) du cadre peuvent être fixés l'un à l'autre par un raccordement à 45°, le rail profilé (10) comportant une aile (11) à bord frontal horizontal, recouvrant le profilé de couverture (4b) et s'étendant sur le raccordement d'angle du profilé vertical et du profilé horizontal (3, 4) du cadre.

5. Conteneur selon la revendication 4, caractérisé en ce que le profilé vertical et le profilé horizontal (3, 4) peuvent être fixés l'un à l'autre par l'intermédiaire d'un raccord d'angle à nervures ou à vis.

6. Conteneur selon l'une des revendications 1 à 5, caractérisé en ce que le profilé vertical (3) du cadre et le rail profilé (10), constituent un ensemble monobloc.

7. Conteneur selon l'une des revendications 1 à 6, caractérisé en ce que le rail profilé (10) est appliqué en pression sur le profilé vertical (3) du cadre.

8. Conteneur selon l'une des revendications 1 à 6, caractérisé en ce que le profilé vertical (3) du cadre et le rail profilé (10), ainsi que le profilé horizontal (4) du cadre et le profilé de couverture (4b), constituent deux pièces distinctes qui peuvent être fixées l'une à l'autre par l'intermédiaire d'un raccord (9) jouant le rôle d'isolant thermique.

9. Conteneur selon l'une des revendications 1 à 3, caractérisé en ce que le rail profilé (14) présente un volume creux interne (16) ainsi qu'un espace de guidage (12) disposé sur le côté du volume (16) et présentant en coupe transversale la forme d'un U dont les ailes latérales (11a, 11b) portent, l'une en face de l'autre, des partis en relief creusées de rainures de fixation (13).

10. Conteneur selon l'une des revendications 1 à 9, caractérisé en ce qu'un profilé adaptable de recouvrement de fente (7) peut être fixé sur le profilé vertical (3) du cadre.

11. Conteneur selon la revendication 10, caractérisé en ce que le profilé de recouvrement de fente (7) peut être fixé sur le profilé vertical (3) du cadre, avec interposition d'un élément élastique de maintien (6).

12. Conteneur selon la revendication 10 ou 11, caractérisé en ce que le profilé vertical (3) du cadre comporte une branche de fixation (5) coudée ayant un profil en dents de scie et en ce que, de même, le profilé de recouvrement de fente (7) comporte également une branche ayant un profil en dents de scie.
